# EUROPÄISCHE PATENTSCHRIFT

(11) **EP 0 344 104 B1**
(45) Veröffentlichungstag und Bekanntmachung des Hinweises auf die Patenterteilung: **28.07.1993**
(21) Anmeldenummer: 89810353.6
(22) Anmeldetag: 12.05.1989
(51) Int. Cl.: D03D 47/30

(54) **Webmaschine mit Schusseintragsregelsystem**
Loom with a weft insertion regulating system
Métier à tisser avec système de réglage de l'insertion de la trame

(30) Priorität: 26.05.1988 CH 1987/88
(43) Veröffentlichungstag der Anmeldung: 29.11.1989
(73) Patentinhaber: GEBRÜDER SULZER AKTIENGESELLSCHAFT, CH-8401 Winterthur (CH)
(72) Erfinder: Wuest, Theodor, D-8630 Rüti (DE); De Jager, Godert, D-8610 Uster (DE)

(56) Entgegenhaltungen:
- EP-A- 0 105 561
- EP-A- 0 164 773
- EP-A- 0 189 919
- EP-A- 0 279 222
- US-A- 4 673 004

## Beschreibung

Die Erfindung betrifft ein Verfahren für den Betrieb einer Webmaschine mit einem Schusseintragssystem mittels eines strömenden Mediums, beispielsweise Luft, und mit einem Schusseintragsregelsystem, mit dem die Schussfadengeschwindigkeit gemessen wird und, abhängig von der gemessenen Geschwindigkeit, Komponenten des Schusseintragssystems, welche die Schussfadengeschwindigkeit beeinflussen, gesteuert werden.

Im europäischen Patent 0 105 561 wird ein Schusseintragsregelsystem beschrieben, bei dem die Geschwindigkeit jedes Schussfadens in der Anfangsphase des Schusseintrags einmal abgeschätzt wird, indem die Durchgangszeit des Schussfadens an einer bestimmten Stelle gemessen wird. Abhängig von der gemessenen Zeit wird das Schussfördersystem so beeinflusst, dass der Schusseintrag in einem vorher bestimmten Zeitpunkt vollendet ist, wobei der Zeitpunkt des Ein- bzw. Ausschaltens des Schussfördersystems geändert werden kann. Mit dieser Regeleinrichtung ist eine exakte Einhaltung einer vorgegebenen Eintragszeit nicht möglich, da gerade zu Anfang des Schusseintrages, wenn das Schusseintragssystem erst eine relativ kurze Zeit lang auf den Schussfaden einwirkt, grössere Schwankungen der Schusseintragsgeschwindigkeit auftreten können, die mit zunehmender Länge des eingetragenen Schussfadens in den meisten Fällen ganz von selbst bis zu einem gewissen Grade ausgeglichen werden. Zur Reduzierung des Stoppschlages, der nach der Betätigung der Fadenklemme auftritt, wird der Einsatz einer zusätzlichen Fadenbremse angeregt, die während der Schusseintragsphase aktiviert wird um die Schussfadengeschwindigkeit zu reduzieren, und damit bei Betätigung der Fadenklemme die Gefahr eines Fadenbruches zu verkleinern.

In einer anderen Patentschrift, der EP-0 164 773, wird eine Methode zur Steuerung einer Luftdüsenwebmaschine vorgestellt, wobei die momentane Position des Schussfadenendes während des Eintrages überwacht wird und die Betätigungsdauer der Düsen entsprechend der momentanen Position geregelt wird. Um dies durchzuführen, bedarf es geeigneter Mittel zur Bestimmung der momentanen Position des Fadenendes, welche vermutlich über den Eintragsweg des Schussfadens verteilt angeordnet sein müssen. Dies ist nur mit einem beträchtlichen Aufwand geeigneter Messeinrichtungen zu erreichen. Genauere Angaben fehlen in der Schrift. Durch Kenntnis der Position des Schussfadenendes zu bestimmten Zeitpunkten soll eine Optimierung der zeitlichen Folge der Schusseintragssteuerung ermöglicht werden. Es ist dabei unklar, ob die Düsen für den Schusseintrag nur so gesteuert werden sollen, dass sie sich dem Schussfadenlauf anpassen, oder ob die Bewegung des Schussfadens an sich optimiert werden soll. Kriterien hierfür werden nicht angegeben. Diese Methode scheint für die Praxis zu aufwendig. Ausserdem ist nicht klar, welche Geschwindigkeit bzw. welcher Geschwindigkeitsverlauf für den Schussfaden als geeignet angesehen wird.

In der Patentschrift EP 0 189 919 ist ein weiteres Schusseintragsregelsystem beschrieben, bei dem die Geschwindigkeit des Schussfadens während des Eintrags periodisch abgeschätzt und derart beeinflusst wird, dass die Eintragsdauer nur wenig variiert. Ein oder mehrere Sensoren, die an der Peripherie des Schussfadenspeichers angeordnet sind, messen die Zeit des Fadendurchganges während dem Abwickeln, woraus die Geschwindigkeit des Schussfadens ermittelt wird. Da der Faden während dem Abzug vom Speicher eine ballonartige Bahn mit variierendem Durchmesser beschreibt, ist die Geschwindigkeit des Schussfadens mit der verwendeten Messmethode nicht kontinuierlich und nur ungenau bestimmbar. Die Schusseintragsdauer variiert ohne Regelung aufgrund unterschiedlicher physikalischer Schussfadenparameter beträchtlich. Durch die Regelung des Luftdruckes sowie der Blasdauer einzelner Luftdüsen oder Luftdüsengruppen gelingt es, die Variation der Schusseintragsdauer zu reduzieren, sowie den Energie- und Schussfadenverbrauch zu senken. Nachteilig wirkt sich aus, dass der Schussfaden abrupt, einen grossen Stopp-Schlag bewirkend, gegen das Ende des Schussfadeneintrags abgebremst wird. Um eine zu hohe Belastung des Schussfadens zu vermeiden, ist eine entsprechend geringe Eintragsgeschwindigkeit erforderlich.

Es ist Aufgabe der vorliegenden Erfindung, ein Verfahren zum Betrieb einer Webmaschine bzw. eine Webmaschine zu schaffen, bei der unter Vermeidung einer grossen Belastung des Schussfadens beim Stopp und bei kurzen Eintragszeiten die Variation der Schusseintragszeit möglichst gering bleibt und bei der ein im voraus bestimmter Geschwindigkeitsverlauf eines Schussfadens während des Eintrages erzielt wird.

Die Erfindung, welche diese Aufgabe löst, besteht darin, dass ein Schussfadengeschwindigkeits-Messgerät die Schussfadengeschwindigkeit während des Schusseintrags wiederholt misst und die Messwerte an ein Steuergerät weiterleitet, wo diese Messwerte mit vorgegebenen Sollwerten verglichen werden und falls erforderlich Einstellungsänderungen an den Komponenten des Schusseintragssystems veranlasst werden, um den Verlauf der Schussfadengeschwindigkeit über der Zeit dem vorgegebenen Verlauf anzupassen. Das Schussfadenngeschwindigkeits-Messgerät kann die Schussfadengeschwindigkeit auch kontinuierlich messen und die gemessenen Geschwindigkeitswerte an das Steuergerät übermitteln, in welchem die Geschwindigkeitswerte des Schussfadens in einer Recheneinheit verarbeitet werden, wodurch die Ist-Geschwindigkeit des Schussfadens jederzeit bekannt ist und von dieser Ist-Geschwindigkeit im Vergleich mit der Sollgeschwindigkeit ausgehend Korrekturwerte für die Einstellung der Komponenten im Steuergerät generiert werden und an diese Komponenten übermittelt werden mit dem Ziel, dass der Schusseintrag zu einem vorgegebenen Zeitpunkt innerhalb eines Webzyklus beendet ist, wobei die Einstellung der Komponenten laufend zu ändern ist. Die Webmaschine zur Durchführung des Verfahrens weist im Bereich des Schussfadenvorlagesystems ein die Schussfadengeschwindigkeit kontinuierlich messendes Schussfadengeschwindigkeits-Messgerät auf, das mit einem Steuergerät für den Schusseintrag über mindestens eine Signalleitung verbunden ist und mittels Steuerleitungen an die die Schusseintragsgeschwindigkeit beeinflussenden Komponenten angeschlossen ist, wobei im Steuergerät eine die gemessenen Geschwindigkeitswerte des Schussfadens verarbeitende Recheneinheit untergebracht ist, welche kontinuierlich Steuerwerte über das Steuergerät an die Komponenten abgeben kann. Im Steuergerät kann auch eine Speichereinheit untergebracht sein, die einen den Sollwert-Verlauf der Schussfadengeschwindigkeit über der Zeit speichernden Teil enthält. Der Sollwert-Verlauf der Schussfadengeschwindigkeit kann durch einen elektronischen Datenträger in die Webmaschine eingesetzt werden und je nach dem zu verwebenden Schussfaden geändert werden. Die Komponenten zur Beeinflussung der Schussfadengeschwindigkeit können beispielsweise eine Hauptblasdüse vor dem Eintritt in das Webfach oder die Hilfsblasdüsen sein, wobei auch beispielsweise die Schussfadenbremse oder ein Antriebsmotor eines Schussfadenspeichers bei der Regelung der Schussfadengeschwindigkeit mitwirken können. Die Beeinflussung beispielsweise der Hauptdüse kann dadurch geschehen, dass an einem zwischen dem Steuergerät und der Hauptdüse angebrachten Druckreduzierventil eine Einstellungsänderung zu einem höheren Druck vorgenommen wird, wenn der Schussfaden zu langsam eingetragen wird.

Die Hauptdüse der Webmaschine bleibt nur während eines Bruchteils des Zeitabschnittes für einen Schusseintrag eingeschaltet, wodurch die Schussfadengeschwindigkeit gegen das Ende des Schusseintrages absinkt, bevor der Schussfaden am Ende des Eintrages schliesslich abrupt abgebremst wird. Dabei wird darauf geachtet, dass zum Zeitpunkt des Abbremsens des Schussfadens eine kritische Schussfadengeschwindigkeit v_{K} nicht überschritten wird, wobei die Spannungswerte im Schussfaden infolge des Bremsens in einem zulässigen Rahmen bleiben. Andererseits kann eine Erhöhung des Betriebsdruckes in den Düsen notwendig werden, wenn die Blaszeit reduziert wird, damit der Schusseintrag insgesamt während einer vorgegebenen maximalen Zeitspanne abgeschlossen ist.

Durch die laufende Ueberwachung des Schusseintrages kann eine absolute Kontrolle und Steuerung des Schussfadenlaufs in jedem Augenblick des Eintrages erreicht werden, wodurch die Betriebssicherheit der Webmaschine erhöht wird. Andererseits kann die Drehzahl der Webmaschine gesteigert werden, wenn die Ankunftszeit des Schussfadens auf der anderen Seite des Webfaches exakter vorausbestimmt werden kann, da praktisch keine zeitliche Reserve für einen möglicherweise zu spät ankommenden Schussfaden während eines Webzyklus im gesamten Bewegungsablauf eingeplant werden muss.

Im folgenden wird die Erfindung anhand der Figuren näher erläutert.

Es zeigen:
- Fig. 1: eine schematische Ansicht einer Luftdüsenwebmaschine,
- Fig. 2: einen Teil einer Luftdüsenwebmaschine mit einem Schussfadenvorlagesystem anderer Bauart und
- Fig. 3: ist ein Diagramm mit Geschwindigkeitsverlauf v und Wegverlauf t des Schussfadens über der Zeit.

Bei der Webmaschine 1 nach Fig. 1 wird der Schussfaden 20 von einer Schussfadenspule 20' dem Schussfadenvorlagesystem 2 über eine Schussfadenzumesseinrichtung 21, die kontinuierlich läuft, über ein Zuführrohr 22 und eine Zuführdüse 22' auf einem Schussfadenspeicher 23' in Schlaufenform abgelegt. Dieser speichert den Schussfaden auf einer horizontal liegenden Scheibe 23‴, die von einem Antriebsmotor 26 angetrieben wird. Der Schussfaden kann von der Scheibe des Schussfadenspeichers 23' über eine Oese 24 an einer Fadenbremse 25 vorbei einem Schusseintragssystem 3, bestehend aus einer Hauptdüse 16 und Hilfsdüsen 15, zugeführt werden. Zwischen Oese 24 und Fadenbremse 25 befindet sich ein Schussfadengeschwindigkeits-Messgerät 31, das die Schussfadengeschwindigkeit laufend misst. Der Schussfaden 20 wird parallel zu einem Riet 13, das zusammen mit Hilfsdüsen 15 auf einer Weblade 14 montiert ist, in die Webmaschine eingetragen. Von der Webmaschine 1 sind im übrigen das Gestell 11, ein Warenbaum 12 und eine Maschinensteuerung 33 dargestellt, welche getrennt von einem Steuergerät 32 für den Schusseintrag untergebracht sein kann. Das Steuergerät 32 ist mit anderen Komponenten des Schusseintragsregelsystems über Steuerleitungen 326, 326' und 325 sowie über eine Signalleitung 312 verbunden. An das Steuergerät 32 kann auch ein Fadensensor 34 auf der Fangseite der Webmaschine angeschlossen sein, welcher mindestens einen Tastkopf enthält und feststellt, ob der Schussfaden angekommen ist und ob die gewünschte Schussfadenlänge im Webfach liegt. Nach dem Eintragen wird der Schussfaden durch eine Schere 35 auf der Eintragsseite abgeschnitten und mittels des Rietes 13 an den nicht gezeichneten Geweberand angeschlagen. Während dels Schusseintrages wird die Schussfadenspitze 20' von einem Strömungsfeld von Luft aus Hilfsdüsen 15 gestreckt gehalten. Auf der rechten Seite der Webmaschine, der sogenannten Fangseite, befindet sich ein Absaugkanal 18 mit einem Injektor 18'. Die zum Weben benötigte Druckluft wird in einem Druckluftsystem 17 erzeugt und über eine Druckleitung 17 der Weblade 14 zugeführt, die als Luftverteilrohr ausgebildet ist und einerseits die Hauptdüse 16 über ein Druckreduzierventil 16', im mittleren Bereich die Hilfsdüsen 15 und andererseits den Absaugkanal 18 mit Durckluft versorgt. Das Steuergerät 32 für den Schusseintrag kann in eine Recheneinheit 32' und eine Speichereinheit 32'' aufgeteilt sein. In das Steuergerät 32 kommen Informationen über die jeweilige Schussfadengeschwindigkeit während des Schusseintrages. Die Schussfadengeschwindigkeit kann im Schussfadengeschwindigkeits-Messgerät 31 beispielsweise mittels zwei Sensoren 31' und 31'' bestimmt werden, welche die Oberflächenstruktur des vorbeilaufenden Schussfadens abtasten, wobei durch Vergleich der Oberflächenstrukturen fortlaufend der Zeitunterschied des Vorbeilaufens einer bestimmten Schussfadenpartie an den Sensoren und somit auch die Schussfadengeschwindigkeit bestimmt werden kann. In der Recheneinheit 32' werden die Informationen vom Schussgarngeschwindigkeits-Messgerät 31 verarbeitet, indem beispielsweise die übermittelten Geschwindigkeitswerte über der Zeit integriert werden und somit die zu jedem Zeitpunkt eingetragene gesamte Schussfadenlänge bekannt wird. In der Speichereinheit 32'' kann der Geschwindigkeitsverlauf über der Zeit bzw. der Wegverlauf des Schussfadens eingegeben sein, wie er für den Schusseintrag für eine bestimmte Schussfadensorte gewünscht wird. Wenn im Steuergerät 32 Abweichungen zwischen den Sollwerten und den ermittelten Geschwindigkeitswerten bzw. der eingetragenen Schussfadenlänge festgestellt werden, können Korrekturwerte für die Einstellung beispielsweise der Hauptdüse 16 oder der Hilfsdüsen 15 generiert werden, die dann über die Steuerleitungen 325,326,326' zu den einzelnen Komponenten des Schusseintragssystems 3 übermittelt werden. Wenn beispielsweise festgestellt wird, dass die Schussfadengeschwindigkeit zu gering ist, kann das Druckreduzierventil 16' verstellt werden, so dass mehr Luft und höherem Druck in die Hauptdüse 16 gelangt und der Schussfaden 20 beschleunigt wird.

Durch die laufende Ueberwachung der Schusseintragsgeschwindigkeit und die ebenso laufende Regelung der Komponenten Hilfsdüse 15, Hauptdüse 16 etc. des Schusseintragssystems 3 besteht eine vollkommene Kontrolle über den Schussfaden, so dass Störungen des Schusseintrags nicht nur laufend ausreguliert werden können, sondern auch eine Unterbrechung des Schusseintrages beispielsweise aufgrund eines Staues im Schussfadenvorlagesystem sofort ermittelt wird und die Webmaschine über das Steuergerät 32 und die Maschinensteuerung 33 rasch abgestellt werden kann. Das Steuergerät 33 kann in seiner Speichereinheit auf die für den zu verwebenden Schussfaden gewünschte Eintragscharakteristik programmiert werden, wobei auf einem Datenträger die Geschwindigkeitswerte des Schussfadens während des Eintrages vorgegeben sind.

Fig. 2 zeigt noch ein anderes Schussfadenvorlagesystem 2', wobei anstatt des Schussfadenspeichers 23' mit Teller 23‴ gemäss Fig. 1 ein Schussfadenspeicher mit Trommel 20'' verwendet wird. Der Antriebsmotor 27, der das Aufwickeln des Schussfadens 20 auf der Trommel 27'' bewirkt, kann ebenfalls vom Steuergerät 32 aus in dem Sinne gesteuert werden, dass die Gesamtlänge der vom Wickler 27' gelieferten Schussfadenwindungen der einzutragenden Gesamtlänge des Schussfadens in der Webmaschine entspricht.

Auch bei dem Schussfadenvorlagesystem 2 nach Fig. 1 kann es zweckmässig sein, die Drehgeschwindigkeit des Antriebsmotors 26 für die Schussfadenzumesseinrichtung 21 über das Steuergerät 32 zu kontrollieren, da in der Regel ein Teil des einzutragenden Schussfadens gegen Ende des Schusseintrages nicht mehr von dem Schussfadenspeicher 23' abgezogen wird, sondern direkt über die Schussfadenzumesseinrichtung dem Schusseintragssystem 3 zugeführt wird. Wenn über den Fadensensor 34 festgestellt wird, dass die eingetragene Schussfadenlänge nicht dem erwarteten Wert entspricht, kann dies durch Drehzahländerung der Schussfadenzumesseinrichtung 21 ausgeglichen werden. Um vor der Beendigung des Schusseintrages eine ruckartige Verzögerung des Schussfadenlaufs zu vermeiden, kann es zweckmässig sein, durch das Steuergerät 32 beispielsweise im Druckreduzierventil 16' eine Absenkung des Betriebsdruckes zu veranlassen, wodurch die von der Hauptdüse 16 auf den Schussfaden 20 übertragene Kraft sukzessive abnimmt und eine Verzögerung des Schusseintrages auftritt. Um diesen Effekt zu unterstützen, kann auch die Fadenbremse 25 allmählich in die Bremsposition geführt werden, wobei das Steuergerät 32 die Bremsverzögerung gemäss den gemessenen Geschwindigkeitswerten bestimmt. Bei der Ausführung des Schussfadenvorlagesystems 2 gemäss Fig. 1 kann der Antriebsmotor 26 für den Schussfadenspeicher 23' durch das Steuergerät 32 für den Schusseintrag so gesteuert werden, dass auf dem Teller 23‴ nach Beendigung des Schusseintrages ein kleiner Restvorrat an Schussfaden übrig bleibt. Dies hat den Vorteil, dass während des Schusseintrages kein Schussfaden über die Schussfadenzumesseinrichtung 21 direkt in die Hauptdüse 16 nachgeliefert werden muss, wobei die Schusseintragsgeschwindigkeit auf einem niedrigeren Niveau im Vergleich zu einem System ist, in welchem die Eintragsgeschwindigkeit am Ende des Schusseintrages durch die Schussfadenzumesseinrichtung 21 bestimmt wird.

Im folgenden wird die Funktion des Schusseintragsregelsystems 30 mit Hilfe der Fig. 3 beschrieben, in welcher die Geschwindigkeit des einzutragenden Schussfadens v(t) und die eingetragene Länge des Schussfadens l(t) jeweils über der Zeit aufgetragen sind. Der ideale Verlauf der Schussfadengeschwindigkeit v(t) ist mit dem ausgezogenen Linienzug dargestellt, ebenso die entsprechende eingetragene Schussfadenlänge l(t). Der Schussfadeneintrag beginnt zum Zeitpunkt t = O, die Hauptdüse 16 zur Beschleunigung des Schussfadens ist während der Zeit t_{E} eingeschaltet. Nach Ablauf des Zeitabschnittes t_{E} ist nur noch ein Teil der die Hilfsdüsen 15 eingeschaltet, welche den Schussfaden im wesentlichen nur gestreckt halten, ihm aber keine zusätzliche Beschleunigung erteilen können. Die Geschwindigkeit v(t) sinkt nach dem Zeitabschnitt t_{E} allmählich bis zum Ablauf des Zeitabschnittes t_{S}, wenn die Fadenbremse 25 betätigt wird. Nach ihrer Betätigung kann nur noch wenig Schussfaden in die Webmaschine 1 eingetragen werden, weshalb der Geschwindigkeitsabfall bis zum Ablauf der Zeit t_{W} sehr steil ist. Die der Schussfadengeschwindigkeit v(t) entsprechende Schussfadenlänge l(t) steigt über der Zeit t_{W} bis zum Wert l = B an, wobei B die volle Eintragslänge entsprechend der Breite des Gewebes bedeutet. Zum Zeitpunkt der Betätigung der Fadenbremse 25 hat der Schussfaden 20 die Geschwindigkeit v_{S}, welche kleiner als die kritische Geschwindigkeit v_{K} ist. Unter dieser Geschwindigkeit v_{K} wird diejenige Geschwindigkeit verstanden, welche noch zulässig ist, ohne dass unzulässig hohe Fadenspannungen infolge des Rucks beim Abbremsen entstehen. Die Fadenbremse ist gemäss Fig. 1 entweder zwischen dem Schussfadenspeicher 23 und der Hauptdüse 16 angeordnet, oder sie kann in dem Schussfadenspeicher 23'' gemäss Fig. 2 integriert sein. Eine Schussfadenzumesseinrichtung 21 für die Webmaschine 1 ist nicht zwingend nötig, wenn ein Schussfadenspeicher 23'' mit integrierter Fadenbremse 25 verwendet wird. In diesem Fall kann je nach dem Zeitpunkt der Betätigung der Fadenbremse 25 die insgesamt eingetragene Fadenlänge 1, auch in Abhängigkeit von den übrigen Betriebsbedingungen, variieren.

Je kleiner für ein bestimmter Schussfaden der Wert von v_{K} ist, umso grösser müssen der Betriebsdruck der Düsen 15,16 und umso kleiner die Blaszeit t_{E} gewählt werden, damit der Schusseintrag rechtzeitig abgeschlossen werden kann.

In Fig. 3 sind weiterhin Geschwindigkeitsverläufe und Wegverläufe v'(t), v''(t) bzw. l'(t), l''(t) eingezeichnet. Der Geschwindigkeitsverlauf v' liegt oberhalb des Geschwindigkeitsverlaufes v entsprechend einem höheren Betriebsdruck des Mediums in der Hauptdüse 16. Die Blaszeit t'_{E} der Hauptdüse 16 ist hier etwas länger gewählt, und die Stopzeit t'_{S} erreicht beinahe den Wert t_{W}, bei dem der Schussfadeneintrag abgeschlossen sein sollte, damit noch genügend zeitlicher Abstand vor dem letzten Zeitpunkt der Ueberwachung des Schussfadens 20 durch den Fadensensor 34 besteht. Würde der Schussfaden 20 nach Ablauf des Zeitabschnittes t'_{W} am Fadensensor 34 vorbeilaufen, würde durch das Steuergerät 32 ein Abstellimpuls für die Webmaschine 1 erzeugt werden, da ein zu spät beim Absaugkanal 18 ankommender Faden nicht mehr richtig verarbeitet werden kann. Der Schussfaden mit dem Geschwindigkeitsverlauf v' hat zum Zeitpunkt t'_{S} gerade die kritische Geschwindigkeit v_{K}, wenn die Fadenbremse 25 betätigt wird. Bis zum Stillstand läuft noch mehr Faden in die Webmaschine 1 ein, wobei die benötigte Fadenlänge B im Wegverlauf l' des Schussfadens überschritten wird.

Die nicht ideal gewählten Parameter, nämlich Druck in der Hauptdüse 16, Blaszeit t'_{E} und Stopzeit t'_{S} finden also im Geschwindigkeitsverlauf v'(t) ihren Niederschlag, wobei dies vom Schussfadengeschwindigkeitsmesser 31 gemäss der Erfindung gemessen wird. Mittels des Vergleichs des Ist-Geschwindigkeitsverlaufes v' mit dem Soll-Geschwindigkeitsverlauf v werden die Einstellparameter durch das Steuergerät für den Schusseintrag 32 automatisch verändert, wobei der Betriebsdruck der Hauptdüse 16 gesenkt wird, damit die kritische Geschwindigkeit v_{K} beim Ansprechen der Fadenbremse 25 nicht mehr erreicht wird. Weiterhin wird die Blaszeit t_{E} und die Stopzeit t_{S} reduziert, damit der Schusseintrag während der Zeit t_{W} abgeschlossen ist. Gleichzeitig kann es nötig sein, den Betriebsdruck der Hauptdüse 16 zu erhöhen, damit die Anfangsgeschwindigkeit des Schussfadens für eine rechtzeitige Vollendung des Schusseintrages gross genug ist. Daneben wird durch den Fadensensor 34 kontrolliert, ob eine ausreichende Fadenlänge in die Webmaschine 1 bei der Veränderung der Einstellparameter eingetragen ist.

Ein weiterer Geschwindigkeitsverlauf v'' und der entsprechende Wegverlauf l'' des Schussfadens 20 ist ebenfalls in Fig. 3 zu sehen, wobei der Betriebsdruck der Hauptdüse 16 zu tief eingestellt ist und die Stopzeit t''_{S} zu lange dauert. Bei diesem Beispiel würde der Fadensensor 34 feststellen, dass die insgesamt eingetragene Schussfadenlänge l'' nicht bzw. nicht bis zum Zeitpnkt t'_{W} den erforderlichen Wert B erreicht, wodurch das Steuergerät 32 die Webmaschine automatisch anhalten würde. Gleichzeitig würde aber durch die Auswertung des Geschwindigkeitsverlaufes v'' eine Aenderung an den Betriebsparametern vorgenommen werden, so dass beim erneuten Anlaufen der Webmaschine 1 der Geschwindigkeitsverlauf des Schussfadens näher beim idealen Verlauf v(t) läge.

Der Geschwindigkeitsverlauf des Schussfadens muss nicht während des gesamten Eintrages erfasst werden; es genügt die Erfassung einiger repräsentativer Werte der Schussfadengeschwindigkeit v' bzw. v'', um die Abweichung gegenüber dem Sollverlauf v festzustellen und im Steuergerät 32 Einstellungsänderungen zu erzeugen.

Durch das Ausschalten der Hauptdüse 16 rechtzeitig vor dem Ende des Schusseintrages wird erreicht, dass die Schussfadengeschwindigkeit v am Ende des Schusseintrages so weit abgesenkt ist, dass beim Betätigen der Fadenbremse 25 keine allzu grosse Fadengeschwindigkeit v mehr herrscht und somit der Schussfaden schonend ohne grosse Spannungsspitzen abgebremst wird. Die Absenkung der Geschwindigkeit des Schussfadens wird vor allem durch die Reibung beim Abzug vom Schussfadenspeicher 23' bzw. 23'' nach dem Abschalten der Hauptdüse 16 erreicht.

Das Regelverfahren kann auch so ablaufen, dass nicht alle Parameter gleichzeitig verändert werden, sondern beispielsweise während einer gewissen Anzahl Webzyklen nur der Betriebsdruck der Hauptdüse 16 bzw. der Hilfsdüsen 15, um ein rechtzeitiges Ende des Schusseintrages zum Zeitpunkt t_{W} zu erreichen, wobei der Geschwindigkeitsverlauf des Schussfadens im Detail nicht beachtet wird, also auch nicht die Geschwindigkeit v_{S} zum Zeitpunkt der Betätigung der Fadenbremse 25. Anschliessend können während eines zweiten Regelabschnittes die Zeiten t_{E} und t_{S} und möglicherweise nochmals der Betriebsdruck der Düsen 15,16 verändert werden, damit die kritische Schussfadengeschwindigkeit v_{K} beim Abbremsen des Schussfadens 20 genügend weit unterschritten wird.

Das Schusseintragsregelsystem 30 bzw. einzelne Komponenten davon, z.B. der Schussfadengeschwindigkeitsmesser 31 und das Steuergerät 32, könnten auch nur zeitweise für Einstellarbeiten an eine Webmaschine angeschlossen werden.

## Patentansprüche

1. Verfahren für den Betrieb einer Webmaschine mit einem Schusseintragssystem mittels eines strömenden Mediums und mit einem Schusseintragsregelsystem, mit dem die Schussfadengeschwindigkeit gemessen wird und abhängig von der gemessenen Geschwindigkeit Komponenten des Schusseintragssystems, welche die Schussfadengeschwindigkeit beeinflussen, gesteuert werden, dadurch gekennzeichnet, dass die Schussfadengeschwindigkeit mittels eines Schussfadengeschwindigkeit-Messgerätes (31) kontinuierlich gemessen wird, dass die Messwerte ständig mit einem vorgegebenen Geschwindigkeitsverlauf verglichen werden, dass während der aktiven Phase der Hauptdüse (16) der Schussfaden auf eine Geschwindigkeit beschleunigt wird, die über einer kritischen Geschwindigkeit v_{K} liegt, wobei unter der kritischen Geschwindigkeit v_{K} diejenige Geschwindigkeit zu verstehen ist, welche noch zulässig ist, ohne dass beim Abbremsen des Schussfadens ein Fadenbruch entsteht, und wobei die Einschaltzeit t_{E} und/oder der Betriebsdruck der Hauptdüse (16) steuerbar sind, dass mindestens eine Teilzahl der Hilfsdüsen (15) derart mit Druckluft beaufschlagt wird, dass der Schussfaden bis zum Betätigungszeitpunkt t_{S} einer Fadenbremse (25) auf eine Geschwindigkeit v_{S}, die unterhalb der kritischen Geschwindigkeit v_{K} liegt, absinkt, wobei die Fadenbremse (25) den Schussfaden bei einer Gesamteintragslänge B und zu einem Zeitpunkt t_{W} zum Stillstand bringt.

2. Verfahren nach Anspruch 1, dadurch gekennzeichnet, dass die gemessenen Geschwindigkeitswerte an ein Steuergerät (32) übermittelt werden, in welchem die Geschwindigkeitswerte des Schussfadens in einer Recheneinheit (32') verarbeitet werden, wodurch die Ist-Geschwindigkeit des Schussfadens jederzeit bekannt ist und von dieser Ist-Geschwindigkeit im Vergleich mit der Soll-Geschwindigkeit ausgehend Korrekturwerte für die Einstellung der Komponenten (15, 16, 25, 26) im Steuergerät (32) generiert werden und an diese Komponenten übermittelt werden mit dem Ziel, dass der Schusseintrag zu einem vorgegebenen Zeitpunkt t_{W} innerhalb eines Webzyklus beendet ist, wobei die Einstellung der Komponenten laufend zu ändern ist.

3. Verfahren nach einem der Ansprüche 1 oder 2, dadurch gekennzeichnet, dass in einer Speichereinheit (32'') des Steuergerätes (32) die Sollwerte der Schussfadengeschwindigkeit über der Zeit abgespeichert sind und die Komponenten (15, 26, 25, 26) so beeinflusst werden, dass die Schussfadengeschwindigkeit über der Zeit dem Sollverlauf entspricht.

## Claims

1. A method of operating a loom having a picking system using a flowing medium and having a picking control system enabling the weft yarn speed to be measured and, in dependence upon the measured speed of components of the picking system which affect weft yarn speed, controlled, characterised in that a device (31) for measuring weft yarn speed continuously measures the same and the measured values are continuously compared with a programmed speed pattern and during the active phase of the main nozzle (16) the weft yarn is accelerated to a speed above a critical speed v_{K}, the "critical speed v_{K}" denoting that speed which is still permissible without yarn breakage occurring on the braking of the weft yarn, and the switching-in time t_{E} and/or the operating pressure of the main nozzle (16) being controllable, at least some of the auxiliary nozzles (15) being so subjected to compressed air that the weft yarn drops, up to the actuation time t_{S} of a yarn brake (25), to a speed v_{S} which is below the critical speed v_{K}, the yarn brake (25) stopping the weft yarn at a total picking length B and at a time t_{W}.

2. A method according to claim 1, characterised in that the recorded speed values are transmitted to a control unit (32) for processing in a computer (32'), so that the actual speed of the weft yarn is always known and correction values for adjusting the components (15, 16, 25, 26) are generated in the control unit (32) from the actual speed as compared with the set-value speed and transmitted to such components to ensure that picking has terminated at a predetermined instant of time tw in a weaving cycle, the adjustment of the components being varied continuously.

3. A method according to claim 1 or 32, characterised in that the set weft yarn speed values over a period of time are stored in a store (32'') of the control unit (32) and the components (15, 16, 25, 26) are so affected that over a period of time weft yarn speed corresponds to the set-value pattern.

## Revendications

1. Procédé d'exploitation d'un métier à tisser avec système d'insertion de la trame par fluide en écoulement, et système de réglage de l'insertion de la trame qui mesure la vitesse du fil de trame et commande, en fonction de la vitesse relevée, les composants du système d'insertion de la trame qui influencent la vitesse du fil de trame, caractérisé en ce que la vitesse du fil de trame est mesurée en continu par un appareil de mesure (31) de la vitesse du fil de trame, en ce que les valeurs relevées sont comparées de manière permanente à un profil de vitesse déterminé à l'avance, en ce que pendant la phase opérationnelle de la buse principale (16), le fil de trame est accéléré jusqu'à atteindre une vitesse supérieure à la vitesse critique v_{K}, la vitesse critique v_{K} devant être comprise comme étant la vitesse qui reste admissible sans qu'il y ait rupture du fil de trame lors de sa mise en tension, et la durée de fonctionnement t_{E} et/ou la pression de service de la buse principale (16) étant commandables de manière à ce qu'une partie, au moins, des buses auxiliaires (15) soient alimentées en air comprimé de manière à freiner le fil de trame avant le moment d'actionnement t_{S} d'un tendeur de fil (25), à une vitesse inférieure à la vitesse critique v_{K}, le tendeur de fil (25) immobilisant le fil de trame à une longueur totale d'insertion B et à un moment t_{W}.

2. Procédé suivant la revendication 1, caractérisé en ce que les vitesses relevées sont transmises à un appareil de commande (32) dans lequel les vitesses du fil de trame sont traitées dans une unité de calcul (32'), de manière à ce que la vitesse réelle du fil de trame soit toujours connue et que, partant de cette vitesse réelle comparée à la vitesse de consigne, des valeurs corrigées soient générées dans l'appareil de commande (32) afin de régler les composants (15, 16, 25, 26) et transmises à ces derniers de manière à stopper l'insertion de la trame à un moment t_{W} prédéterminé du cycle de tissage, le réglage des composants devant être varié en continu.

3. Procédé suivant l'une des revendications 1 ou 2, caractérisé en ce que les valeurs de consigne de la vitesse du fil de trame sont stockées dans le temps dans une unité de mémoire (32'') de l'appareil de commande (32), et en ce que les composants (15, 16, 25, 26) sont influencés dans le temps de manière à ce que la vitesse du fil de trame corresponde au profil de consigne.
